# FASCICULE DE BREVET EUROPEEN

(11) **EP 1 308 190 B1**
(45) Date de publication et mention de la délivrance du brevet: **30.08.2006**
(21) Numéro de dépôt: 02356215.0
(22) Date de dépôt: 29.10.2002
(51) Int. Cl.: A63C 9/00

(54) **Plate-forme de rehaussement des fixations d'une chaussure, et planche de glisse sur neige equipée d'une telle plate-forme**
Trägerplatte und ein Snowboard mit einer solchen Trägerplatte
Interface and a snowboard with such an interface

(30) Priorité: 06.11.2001 FR 0114312
(43) Date de publication de la demande: 07.05.2003
(73) Titulaire: SKIS ROSSIGNOL, 38430 Moirans (FR)
(72) Inventeur: Godde, Jean-Christophe, 38490 Chimilin (FR); Redor, Denis, 38134 St Julien de Ratz (FR); Stefanova, Milena, 38220 St Barthelemy de Sechilienne (FR)
(74) Mandataire: Palix, Stéphane

(56) Documents cités:
- WO-A-99/38583
- FR-A- 2 781 166
- FR-A- 2 799 981

## Description

La présente invention concerne une plate-forme de rehaussement des fixations d'une chaussure d'un utilisateur d'une planche de glisse sur neige.

La présente invention concerne également une planche de glisse sur neige, telle qu'un ski, un monoski ou un surf, équipée d'une plate-forme de surélévation des fixations d'une chaussure.

Une plate-forme de surélévation des fixations est rapportée dans la zone de patin d'une planche de glisse, au niveau de sa surface supérieure. La plate-forme est fixée à la planche soit directement par des vis pour obtenir une liaison rigide, soit grâce à des moyens de rappel élastique se présentant sous la forme, par exemple, d'une couche d'un matériau ayant des propriétés d'amortissement.

### Etat de la technique

On connaît d'après le document EP- 1.023.926 une plate-forme se présentant sous la forme de deux éléments support centraux sur lesquels sont posées en porte-à-faux deux montants longitudinaux distincts. A chacune des deux extrémités des deux montants longitudinaux sont vissées deux plaques rigides reliant deux à deux les deux montants, pour permettre le montage des éléments de fixation.

On connaît également d'après les documents FR- 2.774.001 et US- 6.217.055 une plate-forme se présentant sous la forme de quatre montants longitudinaux distincts. Sur les deux montants avants est vissée une première plaque transversale et sur les deux montants arrières est vissée une deuxième plaque transversale.

L'inconvénient principal de cette plate-forme est l'absence de souplesse pouvant exister entre les deux montants qui sont rendus totalement couplés mécaniquement à la fois par les éléments supports centraux et par les deux plaques rigides d'extrémité. En outre, ce type d'agencement à plate-forme est complexe à assembler et présente un poids relativement important.

### Résumé de l'invention

Le but de l'invention est de proposer une planche de glisse sur neige avec une plate-forme qui soit plus légère grâce à un choix de forme, et qui permette en plus de séparer les appuis gauche et droit, afin de transmettre les efforts appliqués par l'utilisateur sur la planche et les forces engendrées plus directement au niveau de la carre gauche ou de la carre droite.

Une plate-forme de rehaussement est destinée à être montée sur la surface, supérieure d'une planche de glisse sur neige pour recevoir et surélever des éléments d'une fixation solidarisant une chaussure d'un utilisateur à la planche de glisse sur neige.

Conformément à l'invention, la plate-forme de rehaussement est caractérisée en ce qu'elle est divisée en deux parties longitudinales qui sont chacune directement posées sur la surface supérieure de la planche de glisse sur neige et qui sont reliées entre elles par au moins un pont, l'un au moins des éléments de ladite fixation étant monté directement sur les deux parties longitudinales de la plateforme.

Par le terme « pont », on entend une partie centrale physiquement située entre les deux parties longitudinale et les interconnectant. La plate-forme selon l'invention permet également de conférer à la planche de glisse une esthétique nouvelle, très élancée, qui peut permettre de laisser visible la couche de protection et de décoration de la planche de glisse. La plate-forme selon l'invention est également aisée à fabriquer et à monter sur le ski, en raison de sa structure en un seul tenant. Dans la présente invention, les éléments de fixation sont montés directement sur la plate-forme, sans nécessiter la présence d'une pièce intermédiaire de solidarisation.

Préférentiellement, le pont peut être situé sous la chaussure. La plate-forme peut comprendre un pont que l'on va positionner entre les appuis avant et arrière de la chaussure de ski de l'utilisateur sur la plate-forme. Favorablement, la plate-forme peut comprendre un pont situé à l'extrémité avant des deux parties longitudinales. De manière également favorable, la plate-forme peut comprendre un pont situé à l'extrémité arrière des deux parties longitudinales. La plate-forme peut préférentiellement être réalisée avec un ou plusieurs ponts, qui peuvent être d'un seul tenant avec chacune des deux parties longitudinales. Le ou les ponts peuvent également se trouver dans un plan parallèle à la semelle de glisse de la planche de glisse sur neige. De manière intéressante, le pont peut présenter au moins un évidement.

De préférence, et dans un autre mode de réalisation, au moins l'une des deux parties longitudinales de la plate-forme peut comprendre au moins un évidement situé au niveau de sa face de contact avec la surface supérieure de la planche de glisse sur neige. Ce ou ces évidements peuvent être remplis par un ou plusieurs matériaux présentant des propriétés d'élasticité et d'amortissement.

Dans certains cas, lorsque les deux parties longitudinales sont véritablement écartées l'une de l'autre, un espacement peut être prévu entre les deux parties longitudinales. Cet espacement peut être laissé libre. Cet espacement peut aussi être comblé par une zone convexe de la planche de glisse sur neige, faisant saillie par rapport à la surface supérieure de la couche supérieure de protection et de décoration de la planche de glisse sur neige. Cet espacement peut également être rempli par un ou plusieurs matériaux à raideur faible en flexion.

De manière particulièrement intéressante, au moins l'une des deux parties longitudinales de la plate-forme peut être elle-même divisée transversalement en au moins deux pièces transversales. Un ou des espaces situés entre au moins l'une des pièces transversales séparées les unes des autres peuvent être remplis par un ou plusieurs matériaux présentant des propriétés d'élasticité et d'amortissement.

Les deux parties longitudinales peuvent, avantageusement et dans un troisième mode de réalisation, être solidarisées à une planche de glisse sur neige, qui peut présenter une épaisseur au niveau de la portion avant de la zone de montage de la plate-forme supérieure à l'épaisseur au niveau de la portion arrière de la zone de montage de la plate-forme.

Pour assurer sa solidarisation à la planche de glisse sur neige, au moins l'une des deux parties longitudinales de la plate-forme peut favorablement comprendre deux zones d'ancrage différentes. Au moins une première zone d'ancrage peut permettre un positionnement fixe par rapport à la planche de glisse sur neige. Au moins une deuxième zone d'ancrage différente de la première zone peut permettre un positionnement avec coulissement par rapport à la planche de glisse sur neige. L'une des zones d'ancrage peut favorablement être ménagée au niveau du ou des ponts.

De manière préférentielle, au moins l'une des deux parties longitudinales de la plate-forme peut présenter une structure tubulaire. On peut prévoir cette structure tubulaire sur une partie ou sur la totalité de sa longueur, et sur une partie ou sur la totalité de sa largeur.

Dans un autre mode de réalisation, au moins l'une des deux parties longitudinales de la plate-forme peut latéralement se prolonger par au moins une portion latérale. La ou les deux portions latérales droite et gauche peuvent alors descendre sur chacun des deux côtés latéraux de la planche de glisse en direction des carres de la planche de glisse sur neige. La ou les deux portions latérales peuvent éventuellement prendre appui sur la planche de glisse sur neige au-dessus des chants latéraux. Très favorablement, une ou plusieurs des portions latérales peuvent chacune être situées au niveau du ou des ponts. Dans une variante de cette réalisation, le bord inférieur de la ou des portions latérales d'au moins l'une des deux parties longitudinales de la plate-forme peut présenter, dans un plan longitudinal, un angle d'inclinaison non nul par rapport à la semelle de glisse de la planche de glisse sur neige.

Une portion latérale droite ou gauche d'au moins l'une des deux parties longitudinales peut être positionnée au niveau de la zone d'implantation de la butée avant de la fixation de la chaussure sur la planche de glisse sur neige. Une portion latérale droite ou gauche d'au moins l'une des deux parties longitudinales peut être positionnée au niveau de la zone d'implantation de la talonnière arrière de la fixation de la chaussure sur la planche de glisse sur neige. Une portion latérale d'au moins l'une des deux parties longitudinales peut être positionnée au niveau de la zone d'implantation de la butée avant de la fixation de la chaussure sur la planche de glisse sur neige, et une portion latérale d'au moins l'une des deux parties longitudinales peut être positionnée au niveau de la zone d'implantation de la talonnière arrière de la fixation de la chaussure sur la planche de glisse sur neige.

La plate-forme peut présenter une asymétrie de longueur entre les deux parties longitudinales. La plate-forme peut présenter une asymétrie de largeur entre les deux parties longitudinales. La plate-forme peut présenter une asymétrie des moyens de montage entre les deux parties longitudinales. La plate-forme peut présenter une asymétrie en nombre de pièces transversales entre les deux parties longitudinales. La plate-forme peut présenter une asymétrie de structure et de matériaux entre les deux parties longitudinales.

Pour un ski de compétition, les asymétries mentionnées ci-dessus ont pour but d'améliorer les comportements des deux skis en virage, le coureur étant en appui sur ses deux skis. Pour un ski grand public, les asymétries mentionnées ci-dessus ont pour but d'offrir deux types de comportements, si le skieur met sa paire de ski gauche-droite, ou à l'inverse droite-gauche. Ceci permet au skieur moyen de bénéficier de deux paires de ski en une seule, c'est-à-dire un ski plus spécifiquement dédié aux grandes courbes et un ski plus spécifiquement dédié aux virages courts.

Conformément à un deuxième aspect de l'invention, une planche de glisse sur neige est équipée d'une plate-forme telle que décrite ci-dessus.

La planche de glisse peut présenter sur au moins l'un des deux côtés une échancrure latérale située au-dessus des chants et permettant un positionnement de la portion latérale respective d'au moins l'une des deux parties longitudinales de la plate-forme. De manière intéressante, la surface supérieure de la planche de glisse sur neige peut venir sensiblement à fleur de la face supérieure rigide d'au moins l'une des deux parties longitudinales de la plate-forme. La surface supérieure de la planche de glisse sur neige peut favorablement comprendre une ou deux nervures séparées par un creux central. La ou les deux nervures peuvent être dans le prolongement vers l'avant et vers l'arrière de la ou des deux parties longitudinales de la plate-forme.

La planche de glisse peut avantageusement comprendre un décrochement de hauteur entre la portion avant de la zone de montage de la plate-forme et la portion arrière de la zone de montage de la plate-forme. De la sorte, l'épaisseur de la planche de glisse sur neige dans la portion avant de la zone de montage de la plate-forme peut être supérieure à l'épaisseur de la planche de glisse sur neige dans la portion arrière de la zone de montage de la plate-forme.

### Description des dessins

L'invention sera bien comprise et ses divers avantages et différentes caractéristiques ressortiront mieux lors de la description suivante, de l'exemple non limitatif de réalisation, en référence aux dessins schématiques annexés, dans lesquels :
- la Figure 1 représente une vue du dessus d'une plate-forme selon un premier mode de réalisation avec des fixations, montée sur un ski en vue partielle ;
- la Figure 2 représente une vue en perspective latérale avant de la plate-forme de la Figure 1, sans les fixations et montée sur un ski en vue partielle ;
- les Figures 3A et 3B représentent respectivement une vue gauche et une vue droite en coupe transversale selon le plan III - III du ski de la Figure 1 ;
- la Figure 4 représente une vue du dessus de la plate-forme selon le premier mode de réalisation, montée sur un ski en vue partielle ;
- la Figure 5 représente une vue partielle en coupe longitudinale de la plate-forme selon le plan V - V de la Figure 4 ;
- la Figure 6 représente une vue du dessus d'une plate-forme selon un deuxième mode de réalisation, montée sur un ski en vue partielle ;
- la Figure 7 représente une vue en coupe transversale d'un ski avec une plate-forme selon un troisième mode de réalisation ;
- la Figure 8 représente une vue du dessus d'une plate-forme selon un quatrième mode de réalisation, montée sur un ski en vue partielle ;
- la Figure 9 représente une vue du dessus d'une plate-forme selon un cinquième mode de réalisation ;
- la Figure 10 représente une vue du dessus d'une plate-forme selon un sixième mode de réalisation ;
- la Figure 11 représente une vue du dessus d'une plate-forme selon un septième mode de réalisation ;
- la Figure 12 représente une vue partielle latérale d'un ski avec une plate-forme selon un huitième mode de réalisation ;
- la Figure 13 représente une vue du dessus d'une plate-forme selon un neuvième mode de réalisation, montée sur un ski en vue partielle ;
- la Figure 14 représente une vue du dessus de la plate-forme selon un dixième mode de réalisation, montée sur un ski en vue partielle ;
- la Figure 15 représente une vue du dessus d'une plate-forme selon un onzième mode de réalisation, montée sur un ski en vue partielle ;
- la Figure 16 représente une vue partielle en coupe longitudinale du ski et de sa plate-forme selon le plan XVI - XVI de la Figure 15 ;
- la Figure 17 représente une vue en coupe transversale d'un ski avec une plate-forme selon un douzième mode de réalisation ;
- la Figure 18 représente une vue partielle latérale d'un ski avec une plate-forme selon un treizième mode de réalisation ;
- la Figure 19 représente une vue partielle latérale d'un ski avec une plate-forme selon un quatorzième mode de réalisation ;
- la Figure 20 représente une vue partielle latérale d'un ski avec une plate-forme selon un quinzième mode de réalisation ;
- la Figure 21 représente une vue partielle latérale d'un ski avec une plate-forme selon un seizième mode de réalisation ;
- la Figure 22 représente une vue partielle latérale d'un ski avec une plate-forme selon un dix-septième mode de réalisation ; et
- la Figure 23 représente une vue en coupe transversale selon le plan XXIII - XXIII de la Figure 20 d'un ski avec sa plate-forme selon le quinzième mode de réalisation.

### Description détaillée

Une planche de glisse sur neige, de type classique (voir Figures 1, 2, 3A, 3B, 4 et 5), telle qu'un ski alpin (1), comprend une zone avant comportant une spatule, une zone médiane appelée zone de patin (2), une zone arrière, une surface supérieure (3) formée par une couche supérieure de protection et de décoration (4), et une semelle de glisse (5). Au niveau de la zone de patin (2), est positionnée une plate-forme (61) de surélévation des éléments de la fixation. La plate-forme (61) est posée sur la surface supérieure. De ce fait et contrairement à l'état de la technique, cette plate-forme (61) n'a pas besoin de supports ou de pièces de maintien.

Les éléments de la fixation, c'est-à-dire la butée avant (7) et la talonnière (8) sont vissés sur la plate-forme de surélévation (61). Dans toutes les Figures, (A) désigne l'avant de la plate-forme (61) orientée vers la spatule, c'est-à-dire la partie ou zone vers laquelle est plus particulièrement implantée la butée avant (7) de la fixation de la chaussure sur le ski (1).

La plate-forme (61) est divisée en deux selon l'axe longitudinal médian du ski (1), et comprend de ce fait deux parties longitudinales rigides (9 et 10). Conformément à l'invention et dans un premier mode de réalisation, un pont (11) relie les deux parties longitudinales rigides (9 et 10) dans leur zone médiane. En d'autres termes, la plate-forme (6) comprend deux fentes ménagées au niveau de son axe longitudinal médian, c'est-à-dire également au niveau de l'axe longitudinal médian du ski (1), et débouchant vers l'avant (A) et vers l'arrière.

Le pont (11) est positionné dans une portion hors de la solidarisation des éléments de la fixation (7 et 8). Afin de permettre une transmission des efforts entre l'une des parties longitudinales (9) et la carre (31) qui lui est associée, le pont (11) va se situer entre les zones de transmission des efforts (F) (voir Figure 5) du skieur sur la plate-forme (61), c'est-à-dire entre les appuis avant et arrière de la chaussure de ski. La transmission des efforts (F) se réalise en partie au travers des vis de solidarisation des éléments de la fixation (7 et 8).

Bien que le positionnement des éléments de la fixation (7 et 8) et ainsi de la chaussure puissent être variables, notamment en raison des différentes pointures de chaussure ou du réglage souhaité par le skieur, le pont (11) se place sous la chaussure. Ce pont (11) est ainsi placé relativement de façon centralisée par rapport à la longueur des deux parties longitudinales (9 et 10). La plate-forme (61) vue du dessus va présenter la forme d'une croix ou d'un X régulier aux quatre branches sensiblement de même longueur.

La possibilité d'avoir deux parties longitudinales assez distinctes (9 et 10) va faire que les appuis exercés par le skieur sur l'une ou l'autre des deux parties longitudinales (9 ou 10) vont se transmettre directement à la carre (31) qui lui est associée et située juste en dessous, lorsqu'en virage le skieur bascule son ski (1) sur cette carre (31). La transmission des forces est plus particulièrement représentée en Figure 3A, dans laquelle le skieur, étant en appui sur la carre gauche (31), engendre la force (FL) avec sa ligne de transmission d'efforts (LL) (représentée en pointillés) partant de la première partie longitudinale (9) et rejoignant la carre gauche (31). Dans la Figure 3B, le skieur, étant en appui sur la carre droite (31), engendre la force (FR) avec sa ligne de transmission d'efforts (LR) (représentée en pointillés) partant de la deuxième partie longitudinale (10) et rejoignant la carre droite (31).

Ainsi de par la désolidarisation mécanique partielle des deux parties longitudinales (9 et 10) qui sont en majeure partie ainsi fonctionnellement découplées, les appuis et les forces engendrées sur l'une des parties longitudinales (9) ne vont que très peu se transmettre à l'autre des parties longitudinales (10).

Dans les Figures 1, 2, 3A, 3B, 4, 6, 7 8, 10, 11, 13, 14, 15, 17 et 23, les deux parties longitudinales (9 et 10) sont transversalement nettement séparées l'une de l'autre, avec une distance entre elles. Cette séparation choisie fait que la plate-forme (6) gagne en légèreté en raison de la quasi-absence de matière et de la perte de poids au centre des deux extrémités avant (A) et arrière.

Pour assurer le maintien de la plate-forme (61) au ski (1), la plate-forme (61) est vissée directement sur la surface supérieure (3) du ski (1). Les vis passent par des trous traversant ménagés au travers de chacune des deux parties longitudinales (9 et 10), ainsi qu'au travers du pont (11).

La plate-forme (61) comprend quatre zones d'ancrage différentes (voir Figures 4 et 6). Deux premières zones d'ancrage ou moyens de solidarisation permettent un positionnement fixe de la plate-forme (61) par rapport au ski (1). Ces deux premières zones d'ancrage sont constituées par des trous ronds (12). Avec ces trous ronds (12), dimensionnés et présentant un diamètre sensiblement égal au diamètre de la vis de solidarisation, aucun mouvement de la plate-forme (61) par rapport au reste du ski (1) n'est possible. Un trou rond (12) a été ainsi prévu vers le tiers avant de chacune des deux parties longitudinales (9 et 10) et deux autres trous ronds (12) ont été prévus à l'arrière du pont (11).

Deux deuxièmes zones d'ancrage ou moyens de solidarisation permettent un positionnement avec coulissement de la plate-forme (61) par rapport au ski (1). Ces deux deuxièmes zones d'ancrage sont constituées par des trous allongés (13). Avec ces trous allongés (13), présentant une largeur sensiblement égale au diamètre de la vis de solidarisation, et dimensionnés en longueur pour pouvoir permettre un débattement de la plate-forme (61), seul un coulissement dans le sens longitudinal de la plate-forme (61) par rapport au reste du ski (1) est possible. Deux trous allongés (13) ont été ainsi prévus vers les deux extrémités avant et arrière de chacune des deux parties longitudinales (9 et 10).

Vers le tiers avant de chacune des deux parties longitudinales (9 et 10) et vers l'arrière du pont (11), les deux zones d'ancrage fixes (12) ajoutent de la raideur à la raideur propre du ski (1). Au niveau des deux extrémités de chacune des deux parties longitudinales (9 et 10), avec les deux zones d'ancrage coulissantes (13), le ski (1) est ainsi libre de se déformer sans subir de contraintes de la plate-forme (61). La même plate-forme (61) permet donc d'obtenir des comportements différents, par un simple ajustement effectué par l'utilisateur final.

Dans un deuxième mode de réalisation (voir Figure 6), la plate-forme (62) comprend deux parties longitudinales rigides et distinctes (9 et 101), ainsi que le pont (11) les reliant. Cependant, cette plate-forme (62) présente une asymétrie de forme entre les deux parties longitudinales (9 et 101). La première partie longitudinale (9) possède une longueur correspondant à la longueur des deux parties longitudinales (9 et 10) du premier mode de réalisation. La deuxième partie longitudinale (101) possède une longueur inférieure à celle de la première partie longitudinale (9). La première partie longitudinale (9), la plus longue, est préférentiellement du côté de la carre interne (31) du ski (1). La deuxième partie longitudinale (101), la plus courte, est préférentiellement montée du côté de la carre externe (31) du ski (1). Les deux skis, interne et externe par rapport au virage, se cintrent différemment et réalisent ainsi des rayons de virage différents.

Dans un troisième mode de réalisation (voir Figure 7), la plate-forme (63) comprend deux parties longitudinales rigides et distinctes (92 et 102), ainsi que le pont (11) les reliant. Cependant, cette plate-forme (63) présente une asymétrie de forme entre les deux parties longitudinales (92 et 102). La première partie longitudinale (92) possède une largeur supérieure à celle des deux parties longitudinales (9 et 10) du premier mode de réalisation. La deuxième partie longitudinale (102) possède une largeur inférieure à celle des deux parties longitudinales (9 et 10) du premier mode de réalisation. La deuxième partie longitudinale (102) est préférentiellement montée du côté de la carre externe (31) du ski (1). Ceci permet d'obtenir le ski intérieur au virage différent du ski extérieur au virage et donc d'avoir des rayons de virage différents.

Dans un quatrième mode de réalisation (voir Figure 8), la plate-forme (64) comprend deux parties longitudinales rigides et distinctes (9 et 103). Cependant, cette plate-forme (64) présente une asymétrie d'ancrage ou encore une asymétrie des moyens de fixation entre les deux parties longitudinales (9 et 103). La première partie longitudinale (9) possède les deux zones d'ancrage (12 et 13) correspondant aux deux zones d'ancrage (12 et 13) déjà décrites ci-dessus pour le premier mode de réalisation. La deuxième partie longitudinale (103) ne possède pas de zones d'ancrage, ou bien encore ces dernières ne sont pas utilisées. Cette deuxième partie longitudinale (103) est par exemple collée sur le ski (1). On pourra également prévoir deux types de collages différents pour chacune des parties longitudinales. De cette manière, les contacts et déformations du ski diffèrent entre le ski intérieur au virage et le ski extérieur au virage, la plate-forme découplant les appuis droits des appuis gauches.

Dans un cinquième mode de réalisation (voir Figure 9), la plate-forme (65) comprend un pont (11a) positionné au niveau de sa partie avant (A). En d'autres termes, la plate-forme (65) comprend une fente ménagée au niveau de son axe longitudinal médian, c'est-à-dire également au niveau de l'axe longitudinal médian du ski (1), et débouchant vers l'arrière. Ce positionnement du pont (11a) permet de favoriser l'entrée du ski (1) dans une courbe.

Dans un sixième mode de réalisation préféré (voir Figure 10), la plate-forme (66) comprend un pont (11b) positionné au niveau de sa partie arrière. En d'autres termes, la plate-forme (66) comprend une fente ménagée au niveau de son axe longitudinal médian, c'est-à-dire également au niveau de l'axe longitudinal médian du ski (1), et débouchant vers l'avant (A). Ce positionnement du pont (11b) permet de donner de la puissance et de la relance en fin de virage.

Dans un septième mode de réalisation (voir Figure 11), la plate-forme (67) comprend deux ponts (11a et 11b), respectivement positionnés au niveau de sa partie avant (A) et de sa partie arrière. En d'autres termes, la plate-forme (67) comprend une fente ménagée au niveau de son axe longitudinal médian, c'est-à-dire également au niveau de l'axe longitudinal médian du ski (1), et en position centrale.

Les différents ponts (11, 11a et 11b) présentent une longueur sensiblement comprise entre 5 % et 30 % de la longueur de chacune des deux parties longitudinales (9 et 10). Les ponts (11, 11a et 11b) vont d'une partie longitudinale (9) jusqu'à l'autre partie longitudinale (10), dans un plan parallèle à la semelle de glisse (5) du ski (1). On notera également la présence d'une variation entre l'épaisseur de la face supérieure rigide (20) de chacune des deux parties longitudinales (9 et 10) et l'épaisseur du pont (11) (voir Figure 5). Les ponts (11, 11a et 11b) comme les deux parties longitudinales (9 et 10) sont réalisés en un alliage léger, par exemple d'aluminium, d'un seul tenant avec les deux parties longitudinales (9 et 10). On pourra également prévoir des ponts (11, 11a et 11b) sous la forme de pièces rapportées fixées par vis ou encore collées aux deux parties longitudinales (9 et 10), et en étant en un matériau différent.

Dans un huitième mode de réalisation (voir Figure 12), chacune des deux parties longitudinales (9 et 10) ainsi que le pont de la plate-forme (68) comprennent trois évidements (14, 16 et 17) situés au niveau de sa face de contact avec la surface supérieure (3) du ski (1). Entre les évidements (14, 16 et 17), les deux parties longitudinales (9 et 10) comprennent des secteurs rigides (15) reliés à la face supérieure rigide (20) de chacune des deux parties longitudinales (9 et 10) et du pont (11).

L'évidement (14) est situé à l'avant (A) des deux parties longitudinales (9 et 10) de la plate-forme (6). L'évidement (16) est situé au centre des deux parties longitudinales (9 et 10) et du pont (11) de la plate-forme (6). L'évidement (17) est situé à l'arrière des deux parties longitudinales (9 et 10) de la plate-forme (6). La forme de l'évidement central (16) est également aménagée de façon à échancrer sensiblement la face supérieure (20) des deux parties longitudinales (9 et 10).

Les évidements (14, 16 et 17) peuvent être remplis par un ou plusieurs matériaux présentant des propriétés d'élasticité et d'amortissement. A titre d'exemple, dans les évidements central (16) et arrière (17), on utilisera un matériau que l'on qualifiera de «peu amortissant », c'est-à-dire présentant des propriétés d'élasticité avec coefficient intrinsèque d'amortissement tg δ < 0,4, de préférence tg δ compris entre 0,1 et 0,4, mesuré selon la norme NF T 46 026 (aux températures de -30°C à +10°C et aux fréquences de 0,1 Hz à 120 Hz). Ceci permettra une relance, une dynamique et une transmission rapide des impulsions du pied du skieur. Des élastomères tels que des caoutchoucs naturels, polychloroprènes, caoutchoucs butyles, EPDM, seront des matériaux adaptés à ces utilisations.

Et à titre d'exemple, dans l'évidement avant (14), on utilisera un matériau que l'on qualifiera de « viscoélastique » ou « amortissant », c'est-à-dire présentant des propriétés d'élasticité avec coefficient intrinsèque d'amortissement tg δ > 0,4, de préférence tg δ compris entre 0,8 et 1, mesuré selon la norme NF T 46 026 (aux températures de -30°C à +10°C et aux fréquences de 0,1 Hz à 120 Hz). Ceci permettra un amortissement des vibrations provenant du ski (1) et procurera plus de confort au skieur. Des élastomères tels que des chlorobutyles, nitriles ou polyisoprènes seront des matériaux adaptés à ces utilisations.

Dans un autre mode de réalisation (non représenté), la plate-forme comprend deux parties longitudinales rigides et distinctes. Cependant, cette plate-forme présente une asymétrie de structure entre les deux parties longitudinales. On pourra employer deux matériaux différents pour chacune des deux parties longitudinales. Des raideurs différentes seront envisagées avec une première partie longitudinale réalisée à titre d'exemple, en polyamide et une deuxième partie longitudinale réalisée en aluminium. A titre d'exemple encore, l'une des parties longitudinales avec ses évidements pourra avoir des propriétés d'amortissement, tandis que l'autre des parties longitudinales avec ses évidements pourra avoir des propriétés de rebondissement.

Dans un neuvième mode de réalisation (voir Figure 13), le pont (11) est situé à l'avant (A) de la plate-forme (69), de manière sensiblement analogue au cinquième mode de réalisation. Chacune des deux parties longitudinales (9 et 10) est elle-même divisée transversalement en deux pièces transversales (18 et 19). Chacune de ces pièces transversales (18 et 19) est séparée l'une de l'autre, avec une certaine distance entre-elles.

Les espaces situés entre les pièces transversales (18 et 19) sont remplis par un ou plusieurs matériaux (21) présentant des propriétés d'élasticité et/ou d'amortissement. Ce matériau (21) permet de solidariser physiquement les pièces transversales (18 et 19), tout en leur permettant une liberté de mouvement.

Dans un dixième mode de réalisation (voir Figure 14), la plate-forme (70) comprend deux parties longitudinales rigides et distinctes. Cependant, cette plate-forme (70) présente une asymétrie du nombre de pièces constitutives entre les deux parties longitudinales. La première partie longitudinale (9) présente les mêmes caractéristiques dimensionnelles et structurelles que les parties longitudinales (9 et 10) du premier mode de réalisation. La deuxième partie longitudinale est elle-même divisée en deux pièces transversales (18 et 19). Les deux pièces transversales (18 et 19) de cette deuxième partie longitudinale sont préférentiellement montées du côté de la carre externe (31) du ski (1).

Dans un onzième mode de réalisation (voir Figures 15 et 16), les deux parties longitudinales (9 et 10) et le pont (11) de la plate-forme (71) sont du type décrit ci-dessus dans le premier mode de réalisation. Le ski (22) sur lequel elles sont fixées présente un décrochement de hauteur (H) au milieu de sa zone de patin (23). En conséquence, le ski (22) va avoir dans sa zone de patin avant (23) une épaisseur supérieure à l'épaisseur de la zone de patin arrière (24).

Les deux parties longitudinales (9 et 10) ainsi que le pont (11), en partie ou dans sa totalité, de la plate-forme (71) sont montés à l'arrière en porte-à-faux, ou encore ils peuvent reposer à l'arrière sur une épaisseur d'un matériau (26) présentant des propriétés d'élasticité. On utilisera de préférence un matériau (26) présentant des propriétés d'élasticité avec coefficient intrinsèque d'amortissement tg δ < 0,4, de préférence tg δ compris entre 0,1 et 0,4, mesuré selon la norme NF T 46 026 (aux températures de -30°C à +10°C et aux fréquences de 0,1 Hz à 120 Hz).

Dans la majorité des cas, les deux parties longitudinales (9 et 10) sont transversalement séparées l'une de l'autre par deux espacements (34) à l'avant et à l'arrière par rapport au pont (11), lorsque ce dernier est en position centrale conformément au premier mode de réalisation. Lorsque ces espacements (34) sont laissés libres, la surface supérieure (3) de la couche supérieure de protection et de décoration (4) est apparente, ce qui crée des effets esthétiques intéressants. Les espacements (34) peuvent également être remplis par un ou plusieurs matériaux, sous la forme d'un élément rapporté, transparent ou présentant éventuellement une coloration, et de préférence un matériau à raideur faible en flexion.

Dans un douzième mode de réalisation (voir Figure 17, dans laquelle un ski (1) de type « Dualtec ® » est plus particulièrement représenté), les espacements (34) sont comblés par une zone convexe (36) du ski (1). Cette zone convexe (36) fait saillie entre les deux parties longitudinales (9 et 10) de la plate-forme (61), analogue à celle du premier mode de réalisation, par rapport à la surface supérieure (3) de la couche supérieure de protection et de décoration (4). Ceci permet d'éviter, par exemple, les bourrages de neige et de glace dans la zone des espacements (34), tout en conservant le découplage mécanique partiel des deux parties longitudinales (9 et 10).

Dans un treizième mode de réalisation (voir Figure 18), la plate-forme (73) avec chacune des deux parties longitudinales (37 et 38) se prolonge latéralement par une portion latérale ou un appendice respectivement (39 et 41). Les deux portions latérales (39 et 41) descendent sur chacun des deux côtés latéraux du ski (1) en direction des carres (31). L'emplacement longitudinal des côtés latéraux (39 et 41) peut correspondre à l'emplacement longitudinal du pont (11).

Pour permettre cet agencement, le ski (1) comprend latéralement deux zones en creux, c'est-à-dire deux échancrures latérales (44), situées au-dessus des chants (33), présentant une forme analogue et complémentaire des deux portions latérales (39 et 41), et qui permettent un positionnement de ces deux portions latérales (39 et 41) des deux parties longitudinales (37 et 38). Les deux portions latérales (39 et 41) prennent plus directement appui par leur rebord ou tranche inférieure (43) sur le ski (1), au-dessus des chants latéraux (33). Le rebord inférieur (43) est uniquement localisé dans une portion (41) du rebord latéral des deux parties longitudinales (38), se déployant vers le bas en direction des carres (31).

On notera que les rebords (43) des deux portions latérales (39 et 41) peuvent être parallèles à la surface de glisse (5) du ski (1). Les rebords (43) des deux portions latérales (39 et 41) peuvent également ne pas être parallèles à la surface de glisse (5) du ski (1), et dans ce cas, un rebord inférieur (43) des deux parties longitudinales (38) n'est pas parallèle à la surface de la semelle de glisse (5).

Le bord inférieur (43) présente, dans un plan longitudinal, un angle d'inclinaison (α) non nul par rapport à la surface de la semelle de glisse (5) ou par rapport à la surface supérieure (3) de la couche supérieure de protection et de décoration (4) du ski (1). Cet angle (α) est sensiblement compris entre 1 et 20°, et préférentiellement sensiblement compris entre 2 et 5°.

Cette portion latérale (29) est positionnée sensiblement au milieu des deux parties longitudinales (28), par exemple au niveau du pont (11). Ceci permet de transférer les impulsions droites et gauches données par le skieur directement en direction des carres (31) droites et gauches du ski (1).

Dans un quatorzième mode de réalisation (voir Figure 19) sensiblement en rapport avec le treizième mode de réalisation décrit ci-dessus, la plate-forme (74) avec chacune des deux parties longitudinales (38) comprend une portion latérale (41). Ces deux portions latérales (41) sont plus particulièrement positionnées au niveau de la zone d'implantation de la butée avant de la fixation de la chaussure sur le ski (1) de chacune des deux parties longitudinales (38). Ceci permet de transférer plus efficacement les impulsions vers la partie avant des carres (31) droites et gauches du ski (1) données par le skieur en entrée de virage.

Dans un quinzième mode de réalisation (voir Figures 20 et 23) sensiblement en rapport avec le treizième mode de réalisation décrit ci-dessus, la plate-forme (75) avec chacune des deux parties longitudinales (37 et 38) comprend une portion latérale (41). Ces deux portions latérales (41) sont plus particulièrement positionnées au niveau de la zone d'implantation de la talonnière arrière de la fixation de la chaussure sur le ski (1) de chacune des deux parties longitudinales (37 et 38). Ceci permet de transférer plus efficacement les impulsions vers la partie arrière des carres (31) droites et gauches du ski (1) données par le skieur en sortie de virage.

Dans un seizième mode de réalisation (voir Figure 21) sensiblement en rapport avec le treizième mode de réalisation décrit ci-dessus, la plate-forme (76) avec chacune des deux parties longitudinales (38) comprend deux portions latérales (41a et 41b). Ces quatre portions latérales (41a et 41b) sont plus particulièrement positionnées au niveau des zones d'implantation de la butée avant et de la talonnière arrière des fixations de la chaussure sur le ski (1) de chacune des deux parties longitudinales (38). Ceci permet de transférer plus efficacement les impulsions à la fois vers l'avant et vers l'arrière des carres (31) droites et gauches, données par le skieur en entrée et en sortie de virage.

Dans un dix-septième mode de réalisation (voir Figure 22) sensiblement en rapport avec le seizième mode de réalisation décrit ci-dessus, la plate-forme (77) avec chacune des deux parties longitudinales (38) comprend deux portions latérales (41a et 41b) qui sont plus particulièrement positionnées au niveau des zones d'implantation de la butée avant et de la talonnière arrière des fixations de la chaussure sur le ski (1) de chacune des deux parties longitudinales (38).

Dans les Figures 18, 19, 20 et 21, les chants (33) présentent une hauteur constante. En Figure 22, les chants (33) présentent une hauteur variable, plus faible au niveau des portions latérales (41a et 41b) et plus importante au centre, en avant et en arrière de la plate-forme. La couche supérieure de protection et de décoration (4) épouse alors la forme des chants (33).

Dans la plupart des modes de réalisation (voir cependant plus particulièrement les Figures 13, 19, 20, 21 et 22), la surface supérieure (3) du ski (1) comprend deux nervures (27 et 28) séparées par une dépression ou creux central (29). Les deux nervures (27 et 28) sont dans le prolongement en direction avant vers la spatule et en direction de l'arrière de chacune des deux parties longitudinales (18 et 38) de la plate-forme (69, 74, 75, 76 et 77).

Pour obtenir un effet esthétique particulièrement intéressant (voir plus particulièrement les Figures 19, 20, 21 et 22), la surface supérieure (3) du ski (1) vient sensiblement à fleur de la face supérieure rigide (20) des deux parties longitudinales (37 et 38) de la plate-forme (74, 75, 76 et 77).

La présente invention n'est pas limitée aux modes de réalisation décrits et illustrés. De nombreuses modifications peuvent être réalisées, sans pour autant sortir du cadre défini par la portée du jeu de revendications.

Les différents modes de réalisation décrits ci-dessus peuvent se combiner entre-eux. En outre, la plate-forme (6) peut être montée sur tous types de ski (1), des skis de type « Dualtec ® », des skis dits « à section rectangulaire » et des ski « à structure coque ».

## Revendications

1. Plateforme de rehaussement, destinée à être montée sur la surface supérieure (3) d'une planche de glisse sur neige (1) pour recevoir et pour surélever des éléments d'une fixation (7, 8), solidarisant une chaussure d'un utilisateur à la planche de glisse sur neige (1), **caractérisée en ce qu'**elle est divisée en deux parties longitudinales (9, 10) qui sont chacune directement posées sur la surface supérieure (3) de la planche de glisse sur neige (1) et qui sont reliées entre elles par au moins un pont (11, 11a, 11b), l'un au moins des élements de ladite fixation (7, 8) étant monté directement sur les deux parties longitudinales (9, 10) de la plateforme (61, 65, 66, 67).

2. Plate-forme selon la revendication 1, **caractérisée en ce qu'**elle comprend un pont (11) situé sous la chaussure, positionné entre les appuis avant et arrière de la chaussure de ski de l'utilisateur sur la plate-forme (61).

3. Plate-forme selon la revendication 1 ou 2, **caractérisée en ce qu'**elle comprend un pont (11a) situé à l'extrémité avant (A) des deux parties longitudinales (9, 10).

4. Plate-forme selon l'une des revendications précédentes, **caractérisée en ce qu'**elle comprend un pont (11b) situé à l'extrémité arrière des deux parties longitudinales (9, 10).

5. Plate-forme selon l'une des revendications précédentes, **caractérisée en ce que** le ou les ponts (11, 11a, 11b) sont d'un seul tenant avec chacune des deux parties longitudinales (9, 10), et se trouvent dans un plan parallèle à la semelle de glisse (5) et à la surface supérieure (3) de la planche de glisse sur neige (1).

6. Plate-forme selon l'une des revendications précédentes, **caractérisée en ce que** le ou les ponts (11) présentent au moins un évidement.

7. Plate-forme selon l'une des revendications précédentes, **caractérisée en ce qu'**au moins l'une des deux parties longitudinales (9, 10) comprend au moins un évidement (14, 16, 17) situé au niveau de sa face de contact avec la surface supérieure (3) de la planche de glisse sur neige (1), et **en ce qu'**un ou plusieurs desdits évidements (14, 16, 17) sont remplis par un ou plusieurs matériaux présentant des propriétés d'élasticité et d'amortissement.

8. Plate-forme selon l'une des revendications précédentes, **caractérisée en ce qu'**un espacement (34) est prévu entre les deux parties longitudinales (9, 10) séparées l'une de l'autre, et **en ce que** l'espacement (34) est comblé par une zone convexe (36) de la planche de glisse sur neige (1), faisant saillie par rapport à la surface supérieure (3) de la couche supérieure de protection et de décoration de la planche de glisse sur neige (1), ou **en ce que** l'espacement (34) est rempli par un ou plusieurs matériaux à raideur faible en flexion.

9. Plate-forme selon l'une des revendications précédentes, **caractérisée en ce qu'**au moins l'une des deux parties longitudinales (9, 10) est divisée transversalement en au moins deux pièces transversales (18, 19), et **en ce que** un ou des espaces situés entre au moins l'une des pièces transversales (18, 19) séparées les unes des autres sont remplis par un ou plusieurs matériaux (21) présentant des propriétés d'élasticité et d'amortissement.

10. Plate-forme selon l'une des revendications précédentes, **caractérisée en ce qu'**elle est solidarisée à une planche de glisse sur neige (1) présentant une épaisseur au niveau de la portion avant (23) de la zone de montage de la plate-forme (6) supérieure à l'épaisseur au niveau de la portion arrière (24) de la zone de montage de la plate-forme (6).

11. Plate-forme selon l'une des revendications précédentes, **caractérisée en ce qu'**au moins l'une des deux parties longitudinales (9, 10) comprend deux zones d'ancrage (12, 13), au moins une première zone d'ancrage (12) permettant un positionnement fixe par rapport à la planche de glisse sur neige (1), et au moins une deuxième zone d'ancrage (13) permettant un positionnement avec coulissement par rapport à la planche de glisse sur neige (1), et **en ce que** au moins l'une des zones d'ancrage (13) est ménagée au niveau du ou des ponts (11).

12. Plate-forme selon l'une des revendications précédentes, **caractérisée en ce qu'**au moins l'une des deux parties longitudinales (9, 10) présente une structure tubulaire sur une partie ou sur la totalité de sa longueur et sur une partie ou sur la totalité de sa largeur.

13. Plate-forme selon l'une des revendications précédentes, **caractérisée en ce qu'**au moins l'une des deux parties longitudinales (9, 10) se prolonge latéralement par au moins une portion latérale (39, 41, 41a, 41b) descendant sur chacun des deux côtés latéraux en direction des carres (31) de la planche de glisse sur neige (1), **en ce que** au moins l'une des portions latérales (39, 41, 41a, 41b) peut prendre appui sur la planche de glisse sur neige (1) au-dessus des chants latéraux (33), et **en ce que** une ou plusieurs des portions latérales (39, 41, 41a, 41b) sont chacune situées au niveau du ou des ponts (11, 11a, 11b).

14. Plate-forme selon la revendication 13, **caractérisée en ce que** le bord inférieur (43) de la ou des portions latérales (41) d'au moins l'une des deux parties longitudinales (9, 10) présente, dans un plan longitudinal, un angle d'inclinaison (α) non nul par rapport à la semelle de glisse (5) de la planche de glisse sur neige (1).

15. Plate-forme selon la revendication 13 ou 14, **caractérisée en ce qu'**au moins l'une des deux parties longitudinales (9, 10) se prolonge latéralement par une portion latérale (41a) positionnée au niveau de la zone d'implantation de la butée avant (7) de la fixation de la chaussure sur la planche de glisse sur neige (1).

16. Plate-forme selon la revendication 13 ou 14, **caractérisée en ce qu'**au moins l'une des deux parties longitudinales (9, 10) se prolonge latéralement par une portion latérale (41b) positionnée au niveau de la zone d'implantation de la talonnière arrière (8) de la fixation de la chaussure sur la planche de glisse sur neige (1).

17. Plate-forme selon la revendication 13 ou 14, **caractérisée en ce qu'**au moins l'une des deux parties longitudinales (9, 10) se prolonge latéralement par une portion latérale (41a) positionnée au niveau de la zone d'implantation de la butée avant (7) de la fixation de la chaussure sur la planche de glisse sur neige (1), et par une portion latérale (41b) positionnée au niveau de la zone d'implantation de la talonnière arrière (8) de la fixation de la chaussure sur la planche de glisse sur neige (1).

18. Plate-forme selon l'une des revendications précédentes, **caractérisée en ce qu'**elle présente une asymétrie entre les deux parties longitudinales.

19. Plate-forme selon la revendication 16, **caractérisée en ce qu'**elle présente une asymétrie de longueur entre les deux parties longitudinales (9, 101) et/ou une asymétrie de largeur entre les deux parties longitudinales (92, 102) et/ou une asymétrie des moyens de montage entre les deux parties longitudinales (9, 103) et/ou une asymétrie en nombre de pièces transversales entre les deux parties longitudinales (9, 18, 19) et/ou une asymétrie de structure et de matériaux entre les deux parties longitudinales.

20. Planche de glisse sur neige, **caractérisée en ce qu'**elle est équipée d'une plate-forme (61, 62, 63, 64, 65, 66, 67, 68, 69, 70, 71, 73, 74, 75, 76, 77) selon l'une des revendications précédentes.

21. Planche de glisse sur neige selon la revendication 20, **caractérisée en ce qu'**elle présente sur au moins l'un des deux côtés une échancrure latérale (44) située au-dessus des chants (33) et permettant un positionnement de la portion latérale (41, 41a, 41b) respective d'au moins l'une des deux parties longitudinales (37, 38) de la plate-forme (75).

22. Planche de glisse sur neige selon l'une des revendications 20 ou 21, **caractérisée en ce que** sa surface supérieure (3) vient sensiblement à fleur de la face supérieure rigide (20) d'au moins l'une des deux parties longitudinales (38) de la plate-forme (74).

23. Planche de glisse sur neige selon l'une des revendications 20 à 22, **caractérisée en ce que** sa surface supérieure (3) comprend une ou deux nervures (27, 28) séparées par un creux central (29), la ou les deux nervures (27, 28) étant dans le prolongement vers l'avant et vers l'arrière de la ou des deux parties longitudinales (18, 19) de la plate-forme (69).

24. Planche de glisse sur neige selon la revendication 20 à 23, **caractérisée en ce qu'**elle comprend un décrochement de hauteur (H) entre la portion avant (23) de la zone de montage de la plate-forme (71) et la portion arrière (24) de la zone de montage de la plate-forme (71), de sorte que l'épaisseur de la planche de glisse sur neige (22) dans la portion avant (23) de la zone de montage de la plate-forme (71) est supérieure à l'épaisseur de la planche de glisse sur neige (22) dans la portion arrière (24) de la zone de montage de la plate-forme (71).

## Claims

1. Raising platform, for fitting on the upper surface (3) of a board for gliding over snow (1) in order to receive and to raise the binding elements (7, 8), securing a user boot to the board for gliding over snow (1), **characterized in that** it is divided into two longitudinal parts (9, 10) that are each placed directly on the upper surface (3) of the board for gliding over snow (1) and that are connected together by at least one bridge (11, 11a, 11b), at least one of the elements of said binding (7, 8) being fitted directly on the two longitudinal parts (9, 10) of the platform (61, 65, 66, 67).

2. Platform according to claim 1, **characterized in that** it comprises a bridge (11) located under the boot, positioned between the front and rear bearing forces of the user ski boot on the platform (61).

3. Platform according to claim 1 or 2, **characterized in that** it comprises a bridge (11a) located at the front end (A) of the two longitudinal parts (9, 10).

4. Platform according to one of the preceding claims, **characterized in that** it comprises a bridge (11b) located at the rear end of the two longitudinal parts (9, 10).

5. Platform according to one of the preceding claims, **characterized in that** the bridge or bridges (11, 11a, 11b) are integral with each of the two longitudinal parts (9, 10), and are in a plane parallel to the gliding sole (5) and to the upper surface (3) of the board for gliding over snow (1).

6. Platform according to one of the preceding claims, **characterized in that** the bridge or bridges (11) have at least one recess.

7. Platform according to one of the preceding claims, **characterized in that** at least one of the two longitudinal parts (9, 10) comprises at least one recess (14, 16, 17) located at its face of contact with the upper surface (3) of the board for gliding over snow (1), and **in that** one or more of said recesses (14, 16, 17) are filled with one or more materials which have damping and elasticity properties.

8. Platform according to one of the preceding claims, **characterized in that** a spacing (34) is provided between the two longitudinal parts (9, 10) which are separated from one another, and **in that** the spacing (34) is filled by a convex zone (36) of the board for gliding over snow (1), projecting relative to the upper surface (3) of the upper protective and decorative layer of the board for gliding over snow (1), or in that the spacing (34) is filled by one or more materials with low flexural strength.

9. Platform according to one of the preceding claims, **characterized in that** at least one of the two longitudinal parts (9, 10) is divided transversely into at least two transverse pieces (18, 19), and **in that** a space or spaces located between at least one of the transverse pieces (18, 19) which are separated from one another are filled with one or more materials (21) which have of damping and elasticity properties.

10. Platform according to one of the preceding claims, **characterized in that** it is secured to a board for gliding over snow (1) having a thickness at the front portion (23) of the zone for fitting the platform (6) greater than the thickness at the rear portion (24) of the zone for fitting the platform (6).

11. Platform according to one of the preceding claims, **characterized in that** at least one of the two longitudinal parts (9, 10) comprises two anchoring zones (12, 13), at least a first anchoring zone (12) allowing a fixed positioning relative to the board for gliding over snow (1), and at least a second anchoring zone (13) allowing a positioning with sliding relative to the board for gliding over snow (1), and **in that** at least one of the anchoring zones (13) is arranged at the bridge or bridges (11).

12. Platform according to one of the preceding claims, **characterized in that** at least one of the two longitudinal parts (9, 10) has a tubular structure over a part of or over all its length and over a part of or over all its width.

13. Platform according to one of the preceding claims, **characterized in that** at least one of the two longitudinal parts (9, 10) extends laterally via at least one lateral portion (39, 41, 41a, 41b) descending over each of the two lateral sides toward the edges (31) of the board for gliding over snow (1), **in that** at least one of the lateral portions (39, 41, 41a, 41b) may bear on the board for gliding over snow (1) above the lateral sides (33), and **in that** one or more of the lateral portions (39, 41, 41a, 41b) are each located at the bridge or bridges (11, 11a, 11b).

14. Platform according to claim 13, **characterized in that** the lower border (43) of the lateral portion or portions (41) of at least one of the two longitudinal parts (9, 10) has, in a longitudinal plane, a non-zero angle of inclination (α) relative to the gliding sole (5) of the board for gliding over snow (1).

15. Platform according to claim 13 or 14, **characterized in that** at least one of the two longitudinal parts (9, 10) extends laterally by a lateral portion (41a) positioned at the zone for installation of the front stop (7) of the binding for the boot on the board for gliding over snow (1).

16. Platform according to claim 13 or 14, **characterized in that** at least one of the two longitudinal parts (9, 10) extends laterally by a lateral portion (41b) positioned at the zone for installation of the rear heelpiece (8) of the binding for the boot on the board for gliding over snow (1).

17. Platform according to claim 13 or 14, **characterized in that** at least one of the two longitudinal parts (9, 10) extends laterally by a lateral portion (41a) positioned at the zone for installation of the front stop (7) of the binding for the boot on the board for gliding over snow (1), and by a lateral portion (41b) positioned at the zone for installation of the rear heelpiece (8) of the binding for the boot on the board for gliding over snow (1).

18. Platform according to one of the preceding claims, **characterized in that** it has an asymmetry between the two longitudinal parts.

19. Platform according to claim 18, **characterized in that** it has an asymmetry of length between the two longitudinal parts (9, 101) and/or an asymmetry of width between the two longitudinal parts (92, 102) and/or an asymmetry of the means for fitting between the two longitudinal parts (9, 103) and/or an asymmetry in the number of transverse pieces between the two longitudinal parts (9, 18, 19) and/or an asymmetry of structure and of materials between the two longitudinal parts.

20. Board for gliding over snow, **characterized in that** it is equipped with a platform (61, 62, 63, 64, 65, 66, 67, 68, 69, 70, 71, 73, 74, 75, 76, 77) according to one of the preceding claims.

21. Board for gliding over snow according to claim 20, **characterized in that** it has on at least one of the two sides a lateral notch (44) located over the sides (33) and allowing a positioning of the respective lateral portion (41, 41a, 41b) of at least one of the two longitudinal parts (37, 38) of the platform (75).

22. Board for gliding over snow according to claims 20 and 21, **characterized in that** its upper surface (3) is substantially flush with the rigid upper face (20) of at least one of the two longitudinal parts (38) of the platform (74).

23. Board for gliding over snow according to one of claims 20 to 22, **characterized in that** its upper surface (3) comprises one or two ribs (27, 28) which are separated by a central hollow (29), the one or two ribs (27, 28) being in the extension toward the front and toward the rear of the one or two longitudinal parts (18, 19) of the platform (69).

24. The board for gliding over snow according to one of claims 20 to 23, **characterized in that** it comprises a height discontinuity (H) between the front portion (23) of the zone for fitting the platform (71) and the rear portion (24) of the zone for fitting the platform (71), such that the thickness of the board for gliding over snow (22) in the front portion (23) of the zone for fitting the platform (71) is greater than the thickness of the board for gliding over snow (22) in the rear portion (24) of the zone for fitting the platform (71).

## Patentansprüche

1. Erhöhungsplatte, die zur Montage auf der Oberseite (3) eines Schneegleitbretts (1) bestimmt ist, um Elemente einer Bindung (7,8) aufzunehmen und anzuheben, die einen Schuh eines Benutzers mit dem Schneegleitbrett (1) verbinden, **dadurch gekennzeichnet, daß** sie in zwei Längsteile (9,10) geteilt ist, die jeweils direkt auf der Oberseite (3) des Schneegleitbretts (1) aufliegen und die miteinander mittels mindestens einer Brücke (11, 11a, 11b) verbunden sind, wobei mindestens eins der Elemente der genannten Bindung (7,8) direkt auf den zwei Längsteilen (9,10) der Platte (61, 65, 66, 67) montiert ist.

2. Platte nach Anspruch 1, **dadurch gekennzeichnet, daß** sie eine unter dem Schuh angeordnete Brücke (11) aufweist, die zwischen der vorderen und der hinteren Abstützung des Skischuhs des Benutzers auf der Platte (61) angeordnet ist.

3. Platte nach Anspruch 1 oder 2, **dadurch gekennzeichnet, daß** sie eine Brücke (11a) aufweist, die am vorderen Ende (A) der zwei Längsteile (9,10) angeordnet ist.

4. Platte nach einem der vorangehenden Ansprüche, **dadurch gekennzeichnet, daß** sie eine Brücke (11b) aufweist, die am hinteren Ende der zwei Längsteile (9,10) angeordnet ist.

5. Platte nach einem der vorangehenden Ansprüche, **dadurch gekennzeichnet, daß** die Brücke(n) (11, 11a, 11b) zusammen mit jedem der zwei Längsteile (9,10) einstückig ausgebildet ist (sind) und sich in einer zum Gleitbelag (5) und zur Oberseite (3) des Schneegleitbretts (1) parallelen Ebene befinden.

6. Platte nach einem der vorangehenden Ansprüche, **dadurch gekennzeichnet, daß** die Brücke(n) (11) mindestens eine Aussparung aufweisen.

7. Platte nach einem der vorangehenden Ansprüche, **dadurch gekennzeichnet, daß** mindestens eins der zwei Längsteile (9, 10) mindestens eine Aussparung (14,16,17) aufweist, die im Bereich ihrer Kontaktfläche mit der Oberseite (3) des Schneegleitbretts (1) angeordnet ist, und daß eine oder mehrere der genannten Aussparungen (14,16,17) mit einem oder mehreren Materialien gefüllt ist oder sind, welches Elastizitäts- und Dämpfungseigenschaften aufweist.

8. Platte nach einem der vorangehenden Ansprüche, **dadurch gekennzeichnet, daß** ein Zwischenraum (34) zwischen den zwei voneinander getrennten Längsteilen (9,10) vorgesehen ist und daß der Zwischenraum (34) mit einer konvexen Zone (36) des Schneegleitbretts (1) ausgefüllt ist, die aus der Oberseite (3) der oberen Schutz- und Dekorationsschicht des Schneegleitbretts (1) herausragt, oder daß der Zwischenraum (34) mit einem oder mehreren Materialien mit geringer Biegesteifigkeit ausgefüllt ist.

9. Platte nach einem der vorangehenden Ansprüche, **dadurch gekennzeichnet, daß** mindestens eins der zwei Längsteile (9,10) quer in mindestens zwei Querteile (18,19) unterteilt ist und daß ein oder mehrere Zwischenräume, die zwischen mindestens einem der voneinander getrennten Querteile (18,19) angeordnet sind, mit einem oder mehreren Elastizitäts- und Dämpfungseigenschaften aufweisenden Materialien (21) gefüllt ist oder sind.

10. Platte nach einem der vorangehenden Ansprüche, **dadurch gekennzeichnet, daß** sie fest mit einem Schneegleitbrett (1) verbunden ist, welches eine Dicke im Bereich des vorderen Abschnitts (23) der Montagezone der Platte (6) aufweist, die größer als die Dicke im Bereich des hinteren Abschnitts (24) der Montagezone der Platte (6) ist.

11. Platte nach einem der vorangehenden Ansprüche, **dadurch gekennzeichnet, daß** mindestens eins der zwei Längsteile (9,10) zwei Verankerungszonen (12, 13) aufweist, wobei zumindest eine erste Verankerungszone (12) eine feste Positionierung in bezug auf das Schneegleitbrett (1) und mindestens eine zweite Verankerungszone (13) eine Positionierung mit Gleiten in bezug auf das Schneegleitbrett (1) erlaubt, und daß mindestens eine der Verankerungszonen (13) im Bereich der Brücke(n) (11) angebracht ist.

12. Platte nach einem der vorangehenden Ansprüche, **dadurch gekennzeichnet, daß** mindestens eins der zwei Längsteile (9,10) eine röhrenartige Struktur über einen Teil oder die Gesamtheit seiner Länge und über einen Teil oder die Gesamtheit seiner Breite aufweist.

13. Platte nach einem der vorangehenden Ansprüche, **dadurch gekennzeichnet, daß** mindestens eins der zwei Längsteile (9,10) seitlich durch mindestens einen Seitenabschnitt (39,41,41a,41b) verlängert ist, der auf jeweils einer der zwei Seiten nach unten in Richtung der Kanten (31) des Schneegleitbretts (1) verläuft, daß mindestens einer der Seitenabschnitte (39,41,41a,41b) sich auf dem Schneegleitbrett (1) oberhalb der Seitenwangen (33) abstützen kann und daß ein oder mehrere Seitenabschnitt(e) (39,41,41a,41b) jeweils im Bereich der Brücke(n) (11,11a,11b) angeordnet ist/sind.

14. Platte nach Anspruch 13, **dadurch gekennzeichnet, daß** der untere Rand (43) des Seitenabschnitts oder der Seitenabschnitte (41) mindestens eines der zwei Längsteile (9,10) in einer Längsebene einen Neigungswinkel (α) ungleich Null in bezug auf den Gleitbelag (5) des Schneegleitbretts (1) aufweist.

15. Platte nach Anspruch 13 oder 14, **dadurch gekennzeichnet, daß** mindestens eins der zwei Längsteile (9,10) seitlich durch einen Seitenabschnitt (41a) verlängert ist, der im Bereich der Montagezone des Vorderbackens (7) der Bindung des Schuhs auf dem Schneegleitbrett (1) positioniert ist.

16. Platte nach Anspruch 13 oder 14, **dadurch gekennzeichnet, daß** mindestens eines der zwei Längsteile (9,10) seitlich durch einen Seitenabschnitt (41b) verlängert ist, der im Bereich der Montagezone des Fersenautomaten (8) der Bindung des Schuhs auf dem Schneegleitbrett (1) positioniert ist.

17. Platte nach Anspruch 13 oder 14, **dadurch gekennzeichnet, daß** mindestens eines der zwei Längsteile (9,10) seitlich durch einen Seitenabschnitt (41a) verlängert ist, der im Bereich der Montagezone des Vorderbackens (7) der Bindung des Schuhs auf dem Schneegleitbrett (1) positioniert ist, und durch einen Seitenabschnitt (41b) verlängert ist, der im Bereich der Montagezone des Fersenautomaten (8) der Bindung des Schuhs auf dem Schneegleitbrett (1) positioniert ist.

18. Platte nach einem der vorangehenden Ansprüche, **dadurch gekennzeichnet, daß** sie eine Asymmetrie zwischen den zwei Längsteilen aufweist.

19. Platte nach Anspruch 16, **dadurch gekennzeichnet, daß** sie eine Längenasymmetrie zwischen den zwei Längsteilen (9,101) und/oder eine Breitenasymmetrie zwischen den zwei Längsteilen (9,102) und/oder eine Asymmetrie der Montagemittel zwischen den zwei Längsteilen (9,103) und/oder eine Asymmetrie in der Anzahl der Querteile zwischen den zwei Längsteilen (9,18,19) und/oder eine Asymmetrie der Struktur und der Materialien zwischen den zwei Längsteilen aufweist.

20. Schneegleitbrett, **dadurch gekennzeichnet, daß** es mit einer Platte (61,62,63,64, 65,66,67,68,69,70,71,73,74,75,76,77) nach einem der vorangehenden Ansprüche ausgerüstet ist.

21. Schneegleitbrett nach Anspruch 20, **dadurch gekennzeichnet, daß** es auf mindestens einer der zwei Seiten eine seitliche Aussparung (44) aufweist, die oberhalb der Seitenwangen (33) angeordnet ist und eine Positionierung des jeweiligen Seitenabschnittes (41,41a,41b) mindestens eines der zwei Längsteile (37,38) der Platte (75) erlaubt.

22. Schneegleitbrett nach Anspruch 20 oder 21, **dadurch gekennzeichnet, daß** seine Oberseite (3) im wesentlichen bündig mit der starren Oberseite (20) mindestens eines der zwei Längsteile (38) der Platte (74) verläuft.

23. Schneegleitbrett nach einem der Ansprüche 20 bis 22, **dadurch gekennzeichnet, daß** seine Oberseite (3) eine oder zwei durch eine mittlere Mulde (29) getrennte Rippen (27,28) aufweist, wobei die Rippe(n) (27,28) in der Verlängerung nach vom und nach hinten des Längsteils oder der zwei Längsteile (18,19) der Platte (69) liegt/liegen.

24. Schneegleitbrett nach Anspruch 20 bis 23, **dadurch gekennzeichnet, daß** es einen Absatz in der Höhe (H) zwischen dem vorderen Abschnitt (23) der Montagezone der Platte (71) und dem hinteren Abschnitt (24) der Montagezone der Platte (71) aufweist, so daß die Dicke des Schneegleitbretts (22) im vorderen Abschnitt (23) der Montagezone der Platte (71) größer als die Dicke des Schneegleitbretts (22) im hinteren Abschnitt (24) der Montagezone der Platte (71) ist.
